# EUROPÄISCHE PATENTSCHRIFT

(11) **EP 2 695 244 B1**
(45) Veröffentlichungstag und Bekanntmachung des Hinweises auf die Patenterteilung: **23.01.2019**
(21) Anmeldenummer: 12707275.9
(22) Anmeldetag: 29.02.2012
(51) Int. Cl.: H01R 13/52, H01R 12/51, H01R 12/71, H01R 13/24

(54) **STECKVERBINDER ZUR DIREKTKONTAKTIERUNG AUF EINER LEITERPLATTE**
PLUG-TYPE CONNECTOR FOR DIRECT CONTACT-MAKING ON A PRINTED CIRCUIT BOARD
CONNECTEUR POUR LIAISON ÉLECTRIQUE DIRECTE AVEC UN CIRCUIT IMPRIMÉ

(30) Priorität: 06.04.2011 DE 102011006867
(43) Veröffentlichungstag der Anmeldung: 12.02.2014
(73) Patentinhaber: Robert Bosch GmbH, 70442 Stuttgart (DE)
(72) Erfinder: SAUR, Martin, 73084 Salach (DE); LUX, Markus, 71364 Winnenden (DE); PHILIPP, Eckhardt, 71701 Schwieberdingen (DE); PUETTNER, Achim, 73430 Aalen (DE)
(86) Internationale Anmeldenummer: PCT/EP2012/053438
(87) Internationale Veröffentlichungsnummer: WO 2012/136416

(56) Entgegenhaltungen:
- EP-A1- 1 852 943
- WO-A1-2007/038973
- DE-U1- 29 610 996
- US-A1- 2011 070 762
- US-B1- 6 264 476

## Beschreibung

Die Erfindung geht aus von einem Steckverbinder nach der Gattung des Anspruchs 1.

### Stand der Technik

Derzeit existieren im Automotive-Bereich Motorsteuergeräte in verschiedenen mechanischen Ausführungen. Eine aktuelle Entwicklung in diesem Bereich ist die Gestaltung von sogenannten ummoldeten (umspritzten) Motorsteuergeräten mit einem Kontaktierbereich zur Direktkontaktierung. Durch die Direktkontaktierung von Leiterplatte und Kabelbau entfällt die sonst übliche Messerleiste. Hierdurch können die Herstellkosten für ein Motorsteuergerät gesenkt werden. Durch das Ummolden der bestückten Leiterplatte entfallen mehrere Fertigungsschritte, wodurch auch wieder Kosten eingespart werden können. Beim Ummolden wird die bestückte Leiterplatte direkt mit einem Kunststoff umspritzt (vorzugsweise mit einem Duroplast), wodurch die sonst üblichen Bauteile Boden und Deckel entfallen. Es entsteht ein kompaktes, vergleichsweise kleines und gut gegenüber Umwelteinflüssen geschütztes. Motorsteuergerät. Durch diesen einfachen und kompakten Gesamtaufbau eines ummoldeten Motorsteuergerätes werden jedoch die Kontaktierung der Leiterplatte durch den Steckverbinder der Gegenseite und eine sichere Fixierung der Anordnung von Motorsteuergerät und Steckverbindung im Automobil erschwert.

EP1852943A1 offenbart einen Steckverbinder gemäß dem Oberbegriff des Anspruchs 1.

Aufgrund der allgemeinen Forderung nach einer Minimierung des Gesamtbauraumes ist es gewünscht, die elektrischen Kontakte des Steckverbinders, die mechanisch und elektrisch mit den elektrischen Einzelleitungen verbunden sind, den Kontaktflächen parallel zur Leiterplatte zuzuführen. Die Notwendigkeit, die montierten Kontakte an ihren jeweiligen Leitungen einzeln abzudichten, und die damit verbundene Notwendigkeit, die Kontakte durch eben diese Dichtungsöffnung hindurch in den gedichteten Innenbereich des Steckers montieren zu können, verbietet eine großbauende oder filigrane, bzw. scharfkantige Gestaltung eben dieser Kontakte.

Die Aufgabe der Erfindung besteht darin, bei einem gattungsgemäßen Steckverbinder folgende Anforderungen zu erreichen:
- eine mechanisch schonende Kontaktierung der stromführenden Kontaktelemente des Steckverbinders auf der Kontaktfläche der Leiterplatte;
- eine sichere, d.h. mechanisch belastbare Fixierung und elektrische Kontaktierung der in die Steckverbindung eingeführten Kabelabschnitte der stromführenden Kontaktelemente;
- eine sichere Dichtung auf der Leiterplatte zum Schutz des Kontaktierbereiches vor schädlichen Umwelteinflüssen;
- eine kompakte Bauweise der Gesamtanordnung von Leiterplatte und Steckverbinder.

### Offenbarung der Erfindung

Diese Aufgabe wird erfindungsgemäß durch einen Steckverbinder mit den Merkmalen von Anspruch 1 gelöst.

### Vorteile

Es wird in einer ersten nicht zur Erfindung gehörenden Variante vorgeschlagen, die elektrische Verbindung zwischen der elektrischen Leitung (auf der Kabelbaumseite) und der Kontaktfläche (auf der Leiterplattenseite) mittels einer S-förmig aufgebogenen Kontaktfeder herzustellen. Darüber hinaus wird vorgeschlagen, die beiden Kontaktfederschenkel unterschiedlich biegesteif auszuführen und mittels eines vormontierten Schiebers dafür zu sorgen, dass die für die Kontaktierung der beiden Bereiche unterschiedlich optimalen Kontaktkräfte voneinander getrennt und gezielt aufgebracht werden können. Vorzugsweise wird die jeweilige S-förmig aufgebogene Kontaktfeder in dem Schieber vormontiert und erwartet dort die z.B. mit einem Rundkontakt (z.B. Aderendhülse) versehene elektrische Leitung, die seitlich zwischen einer Gehäuserückwand und dem biegesteifen Federschenkel eingeschoben wird. Dabei kann das freie Schenkelende des biegesteifen Federschenkels hinter einer dafür vorgesehenen umlaufenden Nut des eingeschobenen Rundkontaktes diesen gegenüber der Gehäuserückwand verrasten. Da die Kontaktfedern zu diesem Zeitpunkt noch nicht vorgespannt sind, lassen sich die Rundkontakte mit geringen Bestückkräften in die Verrastungspositionen bringen. Sind alle Kontakte auf diese Weise montiert und vorverrastet, wird der Schieber in das Steckergehäuse eingeschoben. Indem der mittlere Abschnitt der aufgebogenen Feder in dem Schieber gelagert ist, wird nun der biegesteife Federschenkel gegen den jeweiligen Rundkontakt gedrückt. Auf diese Weise kommt eine elektrische Kontaktierung zwischen der Kontaktfeder und dem jeweiligen Rundkontakt zustande, die durch hohe Kontaktnormalkräfte gekennzeichnet ist. Der biegeweiche Federschenkel wird durch die Verschiebung der Kulisse noch nicht verformt. Er ragt weiterhin unbelastet auf der Unterseite der Kulisse heraus und steht für eine Kontaktierung auf der jeweiligen Kontaktfläche bereit. Wird der Steckverbinder auf die Kontaktflächen des ummoldeten Steuergerätes aufgesetzt, so können dort wie gewünscht deutlich geringere Kräfte an der Berührstelle auf den Kontaktflächen wirken als auf der Seite der elektrischen Leitung. Vorzugsweise ist um den Schieber und damit um die Kontaktelemente herum eine Stirndichtung angeordnet, die den Kontaktierbereich durch Dichtung auf der Oberfläche des ummoldeten Steuergerätes gegenüber der Umgebung schützt.

Der Vorteil dieser Variante liegt sowohl in der sicheren, d.h. mechanisch belastbaren Fixierung und elektrische Kontaktierung der in die Steckverbindung eingeführten, Kabelabschnitte der stromführenden Kontaktelemente und in der mechanisch schonenden Kontaktierung der stromführenden Kontaktelemente des Steckverbinders auf der Oberfläche der Kontaktlands der Leiterplatte

Erfindungsgemäß wird in einer zweiten Variante vorgeschlagen, einen biege-elastisches Endkontakt, der mechanisch und elektrisch direkt mit der elektrischen Leitung verbunden ist, mit einem starren, jedoch beweglich gelagerten Kontaktzwischenstück derart zu kombinieren, dass die Distanz zwischen der Leitungsebene und der Leiterplattenoberfläche überbrückt wird. Der biege-elastische Endkontakt ähnelt in seiner äußeren Gestalt einem schlanken Flachmesser und kann mittels einer Crimpverbindung oder einer stoffschlüssigen Verbindung mit der elektrischen Leitung verbunden sein. Die Lagerung des biege-elastischen Endkontakts quer zu seiner Längsachse sollte an den beiden äußeren Enden des biege-elastischen Bereiches erfolgen. Eine Durchbiegung dieses Bereiches zwischen diesen beiden Widerlagern ins Innere des Gehäuses hinein sollte durch eine entsprechende Aussparung in diesem Gehäuseabschnitt möglich sein. Das biege-elastische Flachmesser wird zunächst an der elektrischen Leitung befestigt und anschließend parallel zur Leiterplattenoberfläche in das Steckverbindergehäuse geschoben und dort verrastet. Dabei schiebt es sich hinter das bereits vormontiere und beweglich gelagerte starre Kontaktzwischenstück, wodurch dieses unter Umständen leicht aus seiner Ruheposition und damit dem erwarteten Kontaktpartner (Leiterplattenkontaktfläche) entgegen geschoben wird. Wird die gesamte Anordnung zur Kontaktierung auf die Kontaktfläche aufgesetzt, so berühren sich das Kontaktzwischenstück und die Kontaktfläche. Das bewegliche Kontaktzwischenstück wird in das Gehäuse zurückgeschoben und stützt sich dabei auf dem mittleren Abschnitt des biege-elastischen Endkontakts ab. Dieser wird elastisch in der Mitte nach hinten durchgebogen, wodurch die für die dauerhaft sichere Kontaktierung notwendige Kontaktnormalkraft aufgebracht wird.

Vorzugsweise sollte das Kontaktzwischenstück mit einer kreisförmigen Wälzkontur seiner Kontaktierflächen ausgeführt sein. Dies hätte den Vorteil, dass das Kontaktzwischenstück auch bei geringförmigen, ebenen Verschiebungen der Leiterplatte gegenüber dem Steckverbinder, den verrasteten Endkontakt (z.B. infolge von Schwingungen oder thermisch induzierten Relativbewegungen) in ständigem, wälzend abrollendem mechanischem Kontakt sowohl mit dem Kontaktland und als auch mit dem biege-elastischen Kontaktelement bleibt. Durch die Wälzbewegung ist an den mechanischen Berührstellen und damit auch an den elektrisch bedeutsamen Kontaktstellen der Gesamtanordnung der zu erwartende Reibverschleiß, verglichen mit einer gleitenden Relativbewegung, der Kontaktpartner stark reduziert.

Der Vorteil dieser erfindungsgemäßen Variante liegt in der sicheren Überbrückung des Abstandes zwischen der Leitungsebene (Montageebene des Kontaktes) und der Leiterplattenebene sowie in der Möglichkeit, gleichzeitig auf diese Weise eine wälzende Kontaktierung zwischen den beteiligten Kontaktierungspartnern zu realisieren.

Weitere Vorteile und vorteilhafte Ausgestaltungen des Gegenstands der Erfindung sind der Beschreibung, der Zeichnung und den Ansprüchen entnehmbar.

### Kurze Beschreibung der Zeichnungen

Nachfolgend wird die Erfindung anhand zweier in der Zeichnung exemplarisch wiedergegebener Ausführungsbeispiele näher erläutert. Es zeigen:
- Fig. 1: ein nicht zur Erfindung gehörendes Ausführungsbeispiel des Steckverbinders in einem Längsschnitt;
- Fig. 2: die Abwicklung einer in Fig. 1 gezeigten Kontaktfeder;
- Fign. 3a-3h: die Bestückung und die Direktkontaktierung des Fig. 1 gezeigten Steckverbinders;
- Fig. 4: ein Ausführungsbeispiel des erfindungsgemäßen Steckverbinders in einem Längsschnitt;
- Fign. 5a, 5b: eine in Fig. 4 gezeigte Stirndichtung in einem Längsschnitt (Fig. 5a) und in einer Draufsicht (Fig. 5b) ;
- Fign. 6a-6d: die Bestückung und die Direktkontaktierung des in Fig. 4 gezeigten Steckverbinders; und
- Fign. 7a, 7b: die Kontaktsituation bei Relativverschiebungen zwischen dem in Fig. 4 gezeigten Steckverbinder und einer direktkontaktierten Leiterplatte.

### Ausführungsformen

Der in **Fig. 1** gezeigte Steckverbinder 1 dient zur elektrischen Direktkontaktierung von Kontaktflächen ("Land") **2** auf einer Leiterplatte **3,** welche mit Ausnahme der Kontaktflächen 2 von einer Kunststoffumspritzung **4** umgeben ist.

Der Steckverbinder 1 umfasst ein Steckverbindergehäuse **5,** mehrere in einer Reihe nebeneinander angeordnete elektrische Endkontakte **6** elektrischer Leitungen **7,** die in einer Steckrichtung **8** in das Steckverbindergehäuse 5 eingesteckt sind, sowie mehrere in einer Reihe nebeneinander angeordnete separate elektrische Kontaktkörper in Form von S-förmig gebogenen Kontaktfedern 9. In dem in Fig. 1 gezeigten Längsschnitt sind jeweils nur der in seiner Reihe vordere Endkontakt 6 und die in ihrer Reihe vordere Kontaktfeder 9 zu sehen.

Die S-förmig gebogene Kontaktfeder 9 liegt mit ihrem einen gebogenen Federschenkel **9a** am Endkontakt 6 an und steht für die Kontaktierung der Kontaktfläche 2 mit ihrem anderen gebogenen Federschenkel **9b** quer (Doppelpfeil **10**) zum Endkontakt 6 über die der Kontaktfläche 2 zugewandte Gehäuseseite **11** des Steckverbindergehäuses 5 federnd vor. Der eingesteckte Endkontakt 6 kann als Rundkontakt (z.B. Aderendhülse) ausgebildet und mit dem daran anliegenden Federschenkel 9a entgegen der Einsteckrichtung 8 verrastet sein. Der über die Gehäuseseite 11 vorstehende Federschenkel 9b ist in einem im Steckverbindergehäuse 5 in Querrichtung 10 verschiebbaren Schieber **12** aufgenommen. An der Gehäuseseite 11 ist weiterhin eine Stirndichtung **13** vorgesehen, die den vorstehenden Federschenkel 9b samt dem Schieber 12 ringsum umgibt und dadurch gegenüber dem Steckverbindergehäuse 5 abdichtet. Die Leitung 7 ist über eine Leitungsdichtung **14** gegenüber dem Steckverbindergehäuse 5 abgedichtet.

Wie in **Fig. 2** gezeigt, ist der am Endkontakt 6 anliegende Federschenkel 9a der Kontaktfeder 9 breiter und damit biegesteifer ausgebildet als der über die Gehäuseseite 11 vorstehende Federschenkel 9b. Die Kontaktfeder 9 weist außerdem Kontaktkuppen **15a, 15b** zur Kontaktierung des Endkontakts 6 und der Kontaktfläche 2 auf.

Mit Bezug auf Fig. 3 werden im Folgenden die Bestückung des Steckverbinders 1 mit dem Endkontakt 6, das Vorspannen der Kontaktfeder 9 und die Direktkontaktierung auf der Leiterplatte 3 beschrieben.

**Fig. 3a** zeigt den noch nicht mit einem Endkontakt 6 bestückten Steckverbinder 1, wobei sich der Schieber 12 in einer Vorraststellung befindet. Die S-förmig gebogene Kontaktfeder 9 ist in dem Schieber 12 vormontiert und greift mit ihrem biegesteifen Federschenkel 9a seitlich in die Steckbahn des einzusteckenden Endkontakts 6 ein.

Wie in **Fig. 3b** gezeigt, wird der Endkontakt 6 in Steckrichtung 8 durch die Leitungsdichtung 14 hindurch in das Steckverbindergehäuse 5, genauer gesagt zwischen der Gehäuserückwand und dem biegesteifen Federschenkel 9a, eingeschoben. Dadurch wird der biegesteife Federschenkel 9a durch den Endkontakt 6aus der Steckbahn ausgelenkt **(****Fig. 3c****),** bis er mit einer endseitig vorgesehenen Rastaussparung **16** in eine Ringnut ("Verrastungsnut") **17** des Endkontakts 6 einrastet und dadurch den Endkontakt 6 gegen Herausziehen aus dem Steckverbindergehäuse 5 sichert **(****Fig. 3d****).**

Da die Kontaktfedern 9 zu diesem Zeitpunkt noch nicht vorgespannt sind, lassen sich die Endkontakte 6 mit geringen Bestückkräften in die Verrastungspositionen bringen. Sind alle Endkontakte 6 der Reihe auf diese Weise montiert und vorverrastet, wird der Schieber 12 in Pfeilrichtung **18** in das Steckverbindergehäuse 5 eingeschoben **(****Fig. 3e****)** und darin verrastet. Da der zwischen den beiden Federschenkeln 9a, 9b befindliche mittlere Federabschnitt **9c** der Kontaktfeder 9 in dem Schieber 12 befestigt ist, wird nun der biegesteife Federschenkel 9a mit seiner Kontaktkuppe 15a gegen den Endkontakt 6 gedrückt **(****Fig. 3f****).** Auf diese Weise kommt eine elektrische Kontaktierung zwischen Kontaktfeder 9 und Endkontakt 6 zustande, die sich durch hohe Kontaktnormalkräfte auszeichnet. Der biegeweiche Federschenkel 9b wird durch die Verschiebung des Schiebers 12 nicht verformt und ragt weiterhin unbelastet aus dem Schieber 12 und über die Gehäuseseite 11 vor.

Wird der Steckverbinder 1 in Pfeilrichtung **19** auf die Kontaktfläche 2 der Leiterplatte 3 aufgesetzt (**Fign. 3g, 3h**), so können an diesem Federschenkel 9b wie gewünscht deutlich geringere Kräfte an der Direktkontaktierstelle **20** auf der Kontaktfläche 2 wirken als an dem anderen Federschenkel 9a. Indem die für die Kontaktierung der beiden Federschenkel 9a, 9b unterschiedlich optimalen Kontaktkräfte voneinander getrennt und gezielt aufgebracht werden, sind einerseits eine sichere, d.h. mechanisch belastbare Fixierung und elektrische Kontaktierung der in den Steckverbinder 1 eingeführten Endkontakte 6 bzw. elektrischen Leitungen 7 und andererseits die mechanisch schonende Kontaktierung der Kontaktflächen 2 durch die Kontaktfedern 9 des Steckverbinders 1 möglich. Die Stirndichtung 13 liegt auf der Kunststoffumspritzung 4 auf und dichtet so den Steckverbinder 1 gegenüber der Leiterplatte 2 ab.

**Fig.** 4 zeigt einen anderen Steckverbinder **101,** bei dem die Endkontakte **106** jeweils als ein in Querrichtung 10 biege-elastisches Flachmesser und die elektrischen Kontaktkörper **109** jeweils als ein querbeweglich gelagertes, starres Kontaktzwischenstück ausgebildet sind. In dem in Fig. 4 gezeigten Längsschnitt sind jeweils nur der in seiner Reihe vordere Endkontakt 106 und das in seiner Reihe vordere Kontaktzwischenstück 109 zu sehen. Der in Steckrichtung 8 eingesteckte biege-elastisches Endkontakt106 ist mittels einer nach außen ausgestellten Primärlanze **120** im Steckverbindergehäuse **105** primärverrastet. Das Kontaktzwischenstück 109 ist in einem in Querrichtung 10 flexiblen Dichtungsmittelabschnitt **113a** der das Kontaktzwischenstück 109 umgebenden Stirndichtung **113** aufgenommen und dadurch querbeweglich gelagert. Der Endkontakt1 06 kann mittels einer Crimpverbindung oder einer stoffschlüssigen Verbindung mit der elektrischen Leitung 7 verbunden sein.

Wie in **Fig. 5a** gezeigt, wird das Kontaktzwischenstück 109 in eine entsprechende Öffnung des Dichtungsmittelabschnitts 113a in Pfeilrichtung **121** eingesteckt. **Fig. 5b** zeigt die Draufsicht auf die teilweise mit Kontaktzwischenstücken 109 bestückte Stirndichtung 113.

Mit Bezug auf Fig. 6 werden im Folgenden die Bestückung des Steckverbinders 101 mit dem biege-elastischen Flachmesser 106 und die Direktkontaktierung auf der Leiterplatte 3 beschrieben.

**Fign. 6a** zeigt den Steckverbinder 101 mit dem bereits durch die Leitungsdichtung 14 eingeschobenen biege-elastischen Flachmesser 106, das aber noch nicht am Zwischenkontaktstück 109 vorbeigeschoben ist. Das Zwischenkontaktstück 109 kann seitlich in die Steckbahn des einzusteckenden Flachmessers 106 hineinragen, so dass beim weiteren Einschieben das Zwischenkontaktstück 109 durch das Flachmesser 106 nach außen ausgelenkt wird und an diesem anliegt.

In seiner in **Fig. 6b** gezeigten Endposition greift das biege-elastische Flachmesser 106 mit seinem vorderen Messerende in eine entsprechende Aussparung **122** des Steckverbindergehäuses 105 ein und ist im Steckverbindergehäuses 105 mittels der Primärlanze 120 primärverrastet, die einen Hinterschnitt **123** des Steckverbindergehäuses 105 in Steckrichtung 8 hintergreift.

Wird der Steckverbinder 101 in Pfeilrichtung 19 auf die Kontaktfläche 2 der Leiterplatte 3 aufgesetzt **(****Fign. 6c, 6d****),** so wird das über die Gehäuseseite **111** bzw. über die Stirndichtung 113 vorstehende Zwischenkontaktstück 109 in Querrichtung 10 in das Steckverbindergehäuse 105 zurückgeschoben und stützt sich dabei auf dem mittleren Abschnitt des biege-elastischen Flachmessers 106 ab. Dieses wird elastisch in der Mitte nach hinten durchgebogen, wodurch die für die dauerhaft sichere Kontaktierung notwendige Kontaktnormalkraft des Kontaktzwischenstücks 108 auf der Kontaktfläche 2 aufgebracht wird. Die Lagerung des biege-elastischen Flachmessers 106 erfolgt quer zu seiner Längsachse an seinen beiden äußeren Messerenden gehäuseseitig bei **124a, 124b.** Eine Durchbiegung des biege-elastischen Flachmessers 106 zwischen diesen beiden Widerlagern 124a, 124b ins Innere des Steckverbindergehäuses 105 hinein ist durch eine entsprechende Gehäuseaussparung möglich. Die Stirndichtung 113 liegt auf der Kunststoffumspritzung 4 auf und dichtet so den Steckverbinder 101 gegenüber der Leiterplatte 2 ab.

Wie in **Fign. 7a, 7b** gezeigt, ist das Kontaktzwischenstück 109 in dem Dichtungsmittelabschnitt 113a der Stirndichtung 113 auch schwenkbar um eine parallel zur Reihenrichtung der Flachmesser 106 und der Kontaktzwischenstücke 109 verlaufende Achse **125** gelagert und liegt jeweils mit einer um die Achse 125 kreisförmigen Wälzkontur **126** an dem Flachmesser 106 und an der Kontaktfläche 2 an. Bei geringförmigen Verschiebungen der Leiterplatte 2 gegenüber dem Steckverbinder 101 in die eine Richtung +Δx (Fig. 7a) oder in die andere Richtung -Δx (Fig. 7b), z.B. infolge von Schwingungen oder thermisch induzierten Relativbewegungen, kann das Kontaktzwischenstück 109 am Flachmesser 106 und an der Kontaktfläche 2 wälzend abrollen und bleibt somit in mechanischem und damit elektrisch leitendem Kontakt mit dem Flachmesser 106 und mit der Kontaktfläche 2. Durch die Wälzbewegung wird zudem der an den mechanischen Berührstellen und damit auch an den elektrisch bedeutsamen Kontaktstellen der Gesamtanordnung zu erwartende Reibverschleiß, verglichen mit einer gleitenden Relativbewegung der Kontaktpartner, stark reduziert.

## Patentansprüche

1. Steckverbinder (101) zur elektrischen Direktkontaktierung von Kontaktflächen (2) auf einer Leiterplatte (3), mit mindestens einem in einer Steckrichtung (8) in das Steckverbindergehäuse (105) eingesteckten elektrischen Endkontakt (106) einer elektrischen Leitung (7), wobei mindestens ein separater elektrischer Kontaktkörper (109) vorgesehen ist, der zur elektrischen Kontaktierung einer Kontaktfläche (2) der Leiterplatte (3) quer (10) zum Endkontakt (106) über eine Gehäuseseite (111) des Steckverbindergehäuses (105) federnd vorsteht und zumindest bei kontaktierter Kontaktfläche (2) elektrisch leitend am Endkontakt (106) anliegt, **dadurch gekennzeichnet, dass** der elektrische Kontaktkörper als ein querbeweglich gelagertes, starres Kontaktzwischenstück (109) ausgebildet ist.

2. Steckverbinder nach Anspruch 1, **dadurch gekennzeichnet, dass** das Kontaktzwischenstück (109) in einem in Querrichtung (10) flexiblen Mittelabschnitt (113a) einer das Kontaktzwischenstück (109) umgebenden Stirndichtung (113) aufgenommen ist.

3. Steckverbinder nach Anspruch 1 oder 2, **dadurch gekennzeichnet, dass** das Kontaktzwischenstück (109), insbesondere in dem Mittelabschnitt (113a) der Stirndichtung (113), schwenkbar um eine Achse (125) gelagert ist und jeweils mit einer um die Achse (125) kreisförmigen Wälzkontur (126) an dem Endkontakt (106) und an der Kontaktfläche (2) anliegt.

4. Steckverbinder nach einem der Ansprüche 1 bis 3, **dadurch gekennzeichnet, dass** der Endkontakt (106) in Querrichtung (10) biege-elastisch ausgebildet ist.

5. Steckverbinder nach einem der vorhergehenden Ansprüche, **dadurch gekennzeichnet, dass** der eingesteckte Endkontakt (106) im Steckverbindergehäuse (105) verrastet ist.

6. Steckverbinder nach einem der vorhergehenden Ansprüche, **dadurch gekennzeichnet, dass** an der Gehäuseseite (111), über die der Kontaktkörper (109) vorsteht, eine Stirndichtung (13) vorgesehen ist, die den vorstehenden Kontaktkörper (109) ringsum umgibt.

## Claims

1. Plug-in connector (101) for making direct electrical contact with contact areas (2) on a printed circuit board (3), comprising at least one electrical end contact (106) of an electrical line (7), which electrical end contact is inserted into the plug-in connector housing (105) in an insertion direction (8), wherein at least one separate electrical contact body (109) is provided, which, for making electrical contact with a contact area (2) of the printed circuit board (3), protrudes in a resilient manner transversely (10) in relation to the end contact (106) beyond a housing side (111) of the plug-in connector housing (105) and, at least when contact is made with the contact area (2), bears in an electrically conductive manner against the end contact (106), **characterized in that** the electrical contact body is in the form of a rigid contact intermediate piece (109) which is mounted such that it can move transversely.

2. Plug-in connector according to Claim 1, **characterized in that** the contact intermediate piece (109) is accommodated in a central section (113a), which is flexible in the transverse direction (10), of an end seal (113) which surrounds the contact intermediate piece (109).

3. Plug-in connector according to Claim 1 or 2, **characterized in that** the contact intermediate piece (109), in particular in the central section (113a) of the end seal (113), is mounted such that it can pivot about an axis (125) and, in each case by way of a rolling contour (126) which is circular around the axis (125), bears against the end contact (106) and against the contact area (2).

4. Plug-in connector according to one of Claims 1 to 3, **characterized in that** the end contact (106) is of flexurally elastic design in the transverse direction (10) .

5. Plug-in connector according to one of the preceding claims, **characterized in that** the inserted end contact (106) is latched in the plug-in connector housing (105).

6. Plug-in connector according to one of the preceding claims, **characterized in that** an end seal (113) is provided on the housing side (111) beyond which the contact body (109) projects, the said end seal surrounding the projecting contact body (109) all the way around.

## Revendications

1. Connecteur à enfichage (101) destiné à être mis en contact électrique direct avec des surfaces de contact (2) sur un circuit imprimé (3),
comprenant au moins un contact d'extrémité (106) électrique d'une ligne électrique (7) inséré dans le boîtier de connecteur à enfichage (105) dans une direction d'insertion (8),
au moins un corps de contact électrique (109) séparé étant présent, lequel fait saillie avec effet ressort transversalement (10) par rapport au contact d'extrémité (106) au-dessus d'un côté de boîtier (111) du boîtier de connecteur à enfichage (105) en vue de la mise en contact électrique avec une surface de contact (2) du circuit imprimé (3) et, au moins lorsque le contact avec la surface de contact (2) est établi, repose de manière électriquement conductrice contre le contact d'extrémité (106), **caractérisé en ce que** le corps de contact électrique est réalisé sous la forme d'une pièce intermédiaire de contact (109) rigide montée avec mobilité transversale.

2. Connecteur à enfichage selon la revendication 1, **caractérisé en ce que** la pièce intermédiaire de contact (109) est accueillie dans une portion centrale (113a) flexible dans le sens transversal (10) d'une garniture d'étanchéité frontale (113) qui entoure la pièce intermédiaire de contact (109).

3. Connecteur à enfichage selon la revendication 1 ou 2, **caractérisé en ce que** la pièce intermédiaire de contact (109) est montée pivotante autour d'un axe (125), notamment dans la portion centrale (113a) de la garniture d'étanchéité frontale (113), et repose respectivement par un contour roulant (126) de forme circulaire autour de l'axe (125) contre le contact d'extrémité (106) et contre la surface de contact (2).

4. Connecteur à enfichage selon l'une des revendications 1 à 3, **caractérisé en ce que** le contact d'extrémité (106) est de configuration élastique flexible dans le sens transversal (10).

5. Connecteur à enfichage selon l'une des revendications précédentes, **caractérisé en ce que** le contact d'extrémité (106) enfiché est enclipsé dans le boîtier de connecteur à enfichage (105).

6. Connecteur à enfichage selon l'une des revendications précédentes, **caractérisé en ce qu'**une garniture d'étanchéité frontale (113) se trouve du côté du boîtier (111) au-dessus duquel fait saillie le corps de contact (109), laquelle entoure de tous côtés le corps de contact (109) en saillie.
